# FASCICULE DE BREVET EUROPEEN

(11) **EP 0 264 391 B1**
(45) Date de publication et mention de la délivrance du brevet: **28.11.1990**
(21) Numéro de dépôt: 87902114.5
(22) Date de dépôt: 01.04.1987
(51) Int. Cl.: B65D 88/12

(54) **Conteneur à niche avant munie d'un battant**
Container mit Klappe im vorderen Nieschenbereich
Container having a closure means in its recesses front panel

(30) Priorité: 04.04.1986 FR 8605476
(43) Date de publication de la demande: 27.04.1988
(73) Titulaire: BENNES MARREL, Société Anonyme dite, F-42161 Andrézieux Boutheon Cédex (FR)
(72) Inventeur: COROMPT, Antoine, F-42100 Saint Etienne (FR)
(74) Mandataire: Rinuy, Santarelli
(86) Numéro de dépôt international: FR8700104
(87) Numéro de publication internationale: WO8705887

(56) Documents cités:
- DE-A- 3 312 557
- DE-A- 3 320 380
- FR-A- 2 249 785

## Description

La présente invention est relative à un dispositif d'un type nouveau, destiné à équiper le panneau vertical avant d'un conteneur parallélépipédique, pour permettre sa manutention à partir du crochet de levage d'un appareil de manutention de type connu, tout en laissant le panneau avant du conteneur disponible pour d'autres utilisations, notamment pour l'implantation d'une porte ouvrante.

On connaît, par exemple par le brevet français 2.358.352, un appareil de manutention à bras hydraulique, qui comprend une potence télescopique articulée sur un faux-châssis, lui-même basculant sur l'arrière du châssis d'un camion. Ce dispositif est prévu pour manipuler un conteneur parallèlépipédique, dont les cotes extérieures correspondent à la norme internationale dite "ISO". On sait que ce conteneur comporte une niche située en creux dans le panneau vertical avant du conteneur, et un tunnel longitudinal situé en creux sous la face inférieure ou berce du conteneur. Près de la partie supérieure de la première niche, il est connu de prévoir un axe transversal ou anse, fixé rigidement pour recevoir le crochet de manutention du camion. Cette anse de levage est montée à poste fixe, et nécessairement fixée à des montants rigides et solides du conteneur, cela rend indisponible le fond de la niche verticale du panneau avant pour l'installation d'accessoires, tels que par exemple, une porte d'accès.

La présente invention a pour objet d'éviter ces inconvénients en réalisant, aux normes standardisées, un conteneur parallélépipédique, dont l'avant puisse être manipulé par un appareil de manutention de type standard du type à bras hydraulique, alors que le panneau avant du conteneur reste disponible pour l'implantation de divers accessoires, notamment d'une porte pour accéder à l'intérieur du conteneur.

L'invention propose ainsi un conteneur globalement parallélépipédique comportant un panneau avant, dans lequel est ménagée une niche disposée verticalement en creux, et qui est muni dans cette niche d'une barre transversale d'accrochage adaptée à recevoir le crochet d'une potence basculante dont est équipé un véhicule de transport et de manutention, caractérisé en ce que le panneau avant comporte dans la niche verticale un battant situé en partie derrière cette barre transversale d'accrochage, cette dernière étant solidaire d'un support amovible que des moyens de verrouillage éclipsables permettent, à volonté, de verrouiller dans la niche en une position nominale dans laquelle la barre transversale d'accrochage permet des opérations de manutention, ou de déverrouiller pour écarter le support amovible en sorte de dégager complètement ledit battant.

Le principle de monter la barre transversale d'accrochage sur un support coulissant à l'avant d'un conteneur étant en soi déjà connu d'après le document DE-3.312.557 mais dans un contexte tout à fait différent puisqu'il s'agissait de permettre la saisie de cette barre par le crochet d'une potence de manutention aussi bien en configuration horizontale du contenu, mais aussi en configuration verticale de celui-ci.

Suivant une autre caractéristique de l'invention, le battant est le battant d'une porte d'accès.

Suivant une autre caractéristique de l'invention, la niche est disposée entre deux montants verticaux rigides, sur lesquels les moyens de verrouillage éclipsables permettent de verrouiller le support amovible.

Suivant une autre caractéristique de l'invention, le support amovible est constitué par un cadre vertical sensiblement rectangulaire qui, sensiblement selon sa médiane horizontale est solidaire de la barre d'accrochage, alors qu'à l'extérieur de ses deux côtés verticaux, les moyens de verrouillage éclipsables permettent d'assurer une immobilisation sur les deux montants verticaux du conteneur, entre lesquels ce cadre peut s'encastrer.

Suivant une autre caractéristique de l'invention, le support amovible est constitué par un cadre basculant sensiblement rectangulaire, dont l'un des côtés est constitué par la barre horizontale d'accrochage, alors que le côté opposé constitue un axe de pivotement solidaire de l'arête supérieure horizontale avant du conteneur.

Suivant une autre caractéristiqué de l'invention, le cadre basculant précité est pourvu de moyens élastiques de rappel, qui tendent à le ramener en position supérieure, rabattu horizontalement sur le panneau supérieur du conteneur, la barre d'accrochage étant alors située à l'extrémité arrière de ce cadre.

Suivant une autre caractéristique de l'invention, la partie supérieure avant du conteneur comporte en creux, deux niches, pour recevoir le cadre d'accrochage basculant, à savoir:
-une première niche à la partie supérieure du panneau vertical avant, pour recevoir ce cadre lorsqu'il est en position verticale de manutention, avec sa barre d'accrochage située en bas;
-une seconde niche, creusée sur l'avant du panneau horizontal supérieur, pour recevoir le cadre basculant, lorsqu'il est en position éclipsée sur le sommet du conteneur, son extrémité arrière portant la barre de manutention.

Suivant une autre caractéristique de l'invention, le support amovible est constitué par deux patins de coulissement, mobiles, chacun, dans l'un des deux longerons verticaux de la niche avant, ces deux patins étant reliés par la barre horizontale d'accrochage, avec laquelle ils constituent un chariot mobile verticalement entre les deux glissières qui équipent des montants bordant la niche verticale.

Suivant une autre caractéristique de l'invention, le chariot coulissant précité peut s'abaisser jusqu'à une position basse, où la barre d'accrochage se trouve située à proximité de l'arête inférieure horizontale avant du conteneur.

Suivant une autre caractéristique de l'invention, les moyens de verrouillage éclipsables sont constitués par des broches amovibles, qu'on engage dans des logements situés en regard sur les montants verticaux bordant la niche et sur les côtés verticaux du support amovible, chariot, cadre basculant ou cadre démontable.

Les dessins annexés, donnés à titre d'exemple non limitatif, permettent de mieux comprendre les caractéristiques de l'invention:
-la Figure 1 est une vue en perspective montrant un conteneur normalisé selon l'invention,
-les Figures 2 à 4 illustrent les phases de manutention et de transport de ce conteneur, lorsqu'on le manipule avec l'appareil connu de type dit "à bras hydraulique" qui équipe un camion,
-la Figure 5 montre un premier mode de possible réalisation du support d'accrochage amovible sur l'avant du conteneur,
-la Figure 6 montre un second mode de réalisation où la barre d'accrochage équipe un cadre basculant,
-la Figure 7 montre un troisième mode de réalisation où la barre d'accrochage est portée par un chariot à coulissement vertical.

On a représenté sur les figures, un camion 1, dont le châssis 2 est équipé d'un appareil de manutention de type connu à bras hydraulique. Cet appareil comprend notamment une potence de levage, dont le bras supérieur 3 porte, à son sommet, un crochet de manutention 4, alors que son bras inférieur 5 est articulé, par un axe 6, sur l'avant d'un faux-châssis relevable ou biellette 7. Ce dernier est, lui-même, articulé en 8, sur l'arrière du châssis 2 du camion 1. Le camion 1 ainsi équipé est prévu pour assurer le chargement (figures 4 et 3), le transport (figure 2), et la manutention d'un conteneur parallélépipédique 9. Ce dernier est conforme à la norme internationale ISO. Par ailleurs, comme déjà connu par le brevet français numéro 2 358 352. On sait que, pour cela, le conteneur 9 est pourvu de deux niches principales, à savoir:
-une niche inférieure 10, prévue en creux sous son panneau horizontal inférieur ou berce 11;
-une niche principale avant 12, prévue en creux sur le panneau vertical avant 13.

A sa partie inférieure, la niche principale 12 débouche dans la niche inférieure 10.

Ces deux niches 10 et 12 sont prévues pour recevoir, respectivement, les bras 5 et 3 de la potence quand le conteneur 9 est sur le camion 1 en position de transport (figure 2). Dans ce cas, le panneau avant 13 se trouve situé immédiatement derrière la cabine 14 du camion 1.

Dans la niche principale 2, et à sa partie supérieure, est fixée une barre transversale d'accrochage 15, prévue pour recevoir le crochet de manutention 4.

Sur les conteneurs 9 de type connu, la barre d'accrochage 15 est rigidement solidaire du conteneur c'est-à-dire fixée de façon inamovible.

Selon la présente invention, la barre d'accrochage 15 est au contraire fixée de façon amovible, comme illustré sur les figures 5 à 7.

Dans le cas de la figure 5, la niche principale 12 est définie en creux entre deux montants verticaux rigides 16. Ces derniers sont réunis entre eux par une traverse de raidissement 17, située au-dessus de l'emplacement prévu pour la barre d'accrochage 15. Cette dernière est solidaire d'un boîtier d'encadrement rectangulaire 18, où elle occupe sensiblement l'emplacement de la médiane horizontale.

A l'extérieur des deux côtés verticaux 19 du boîtier 18, on prévoit des chapes de brochage 20, susceptibles d'être amenées en coïncidence avec des chapes fixes 21, solidaires des parois intérieures en regard des montants 16.

Quand le boîtier rectangulaire 18 est encastré entre les deux montants 16 pour la: position de manutention, il suffit de mettre en place des broches amovibles 22, pour verrouiller ce boîtier 18 rigidement sur les montants 16.

A sa partie supérieure, le boîtier 18 comporte une semelle d'appui horizontale 23, susceptible de venir s'appuyer contre la face inférieure de la traverse 17, par exemple au niveau d'une semelle 24.

Dans la variante de la figure 6, le support amovible de la barre horizontale d'accrochage 15 est constitué par un cadre basculant dont les bras 25 pivotent autour d'un axe de pivotement 26 situé au niveau de l'arête supérieure avant 27 du conteneur 9. Des ressorts de rappel non représentés, rappellent élastiquement vers le haut (flèche 28) le cadre basculant 15, 25, 26. Lorsqu'il se trouve ainsi rabattu horizontalement au sommet du conteneur 9 (position en traits interrompus), le cadre est incorporé au conteneur 9 dans une seconde niche d'escamotage 29 prévue à cet effet. Par contre, lorsqu'il est rabattu vers le bas en position active (en traits pleins), le cadre se trouve dans une première niche 30 creusée au sommet du panneau vertical 13, au-dessus de la niche principale 12. Cette dernière peut être alors le simple prolongement vers le bas de la niche 30, entre les montants 16.

Dans la variante de la figure 7, la barre d'accrochage 15 est solidaire à chaque extrémité, d'un patin 31 qui coulisse verticalement dans une glissière 32 du montant 16 correspondant. Le chariot 31, 15, 31 ainsi formé coulisse verticalement entre deux positions, à savoir:
-une position haute 33 pour la manutention du conteneur 9;
-une position éclipsée basse 34, face à la niche inférieure 10.

On voit dans tous les cas:
a) en position de manutention (en traits pleins sur les figures 5, 6, 7), la barre d'accrochage 15 est maintenue verrouillée en place sur les montants 16 par des broches amovibles 22;
b) en position éclipsée (en traits interrompus sur les figures 5, 6, 7), elle dégage complètement la trajectoire du battant ouvrant d'une porte 35 ou de tout autre accessoire prévu dans la niche principale 12 ou sur le panneau avant 13 du conteneur.

## Revendications

1. Conteneur globalement parallélépipédique comportant un panneau avant (13), dans lequel est ménagée une niche (12) disposée verticalement en creux, et qui est muni dans cette niche d'une barre transversale d'accrochage (15) adaptée à recevoir le crochet (4) d'une potence basculante (3, 5) dont est équipé un véhicule de transport et de manutention (1), caractérisé en ce que le panneau avant comporte dans la niche verticale un battant (35) situé en partie derrière cette barre transversale d'accrochage (15), cette dernière étant solidaire d'un support amovible que des moyens de verrouillage éclipsables (22) permettent, à volonté, de verrouiller dans la niche en une position nominale dans laquelle la barre transversale d'accrochage permet des opérations de manutention, ou de déverrouiller pour écarter le support amovible en sorte de dégager complètement ledit battant.

2. Conteneur selon la revendication 1, caractérisé en ce que le battant (35) est le battant d'une porte d'accès.

3. Conteneur suivant la revendication 1 ou la revendication 2, caractérisé en ce que la niche (12) est disposée entre deux montants verticaux rigides (16) sur lesquels les moyens de verrouillage éclipsables permettent de verrouiller le support amovible de la barre (15).

4. Conteneur suivant l'une quelconque des revendications 1 à 3, caractérisé en ce que le support amovible est constitué par un cadre vertical (18) sensiblement rectangulaire qui, à l'emplacement de sa médiane horizontale, est solidaire de la barre d'accrochage (15) alors qu'à l'extérieur de ses deux côtés verticaux (19), les moyens de verrouillage éclipsables (22) permettent d'assurer une immobilisation sur les deux montants verticaux (16) du conteneur (9) entre lesquels ce cadre (18) peut s'encastrer.

5. Conteneur selon la revendication 4, caractérisé en ce que ce cadre vertical (18) comporte une semelle d'appui horizontale (23), susceptible de venir s'appuyer contre une traverse (17) bordant la niche en une extrémité supérieure de celle-ci.

6. Conteneur suivant l'une quelconque des revendications 1 à 3, caractérisé en ce que le support amovible est constitué par un cadre basculant (25, 15, 25) sensiblement rectangulaire, dont l'un des côtés est constitué par la barre horizontale d'accrochage (15) alors que le côté opposé constitue un axe de pivotement (26) solidaire de l'arête supérieure horizontale avant (27) du conteneur (9).

7. Conteneur suivant la revendication 6, caractérisé en ce que le cadre basculant (25, 15, 25, 26) est pourvu de moyens élastiques de rappel, qui tendent à le ramener en position supérieure, rabattu horizontalement sur le panneau supérieur du conteneur, la barre d'accrochage (15) étant alors située à l'extrémité arrière de ce cadre.

8. Conteneur suivant la revendication 6 ou la revendication 7, caractérisé en ce que la partie supérieure avant du conteneur comporte en creux, deux niches (30, 29) pour recevoir le cadre d'accrochage basculant (25, 15, 25, 26) à savoir:
-une première niche (30) à la partie supérieure du panneau vertical avant (13) au-dessus de la niche verticale (12) pour recevoir le cadre (25, 15, 25, 26) lorsqu'il est en position verticale de manutention, avec sa barre d'accrochage située (15) en bas,
-une seconde niche (29) creusée sur l'avant du panneau horizontal supérieur, pour recevoir le cadre basculant (25, 15, 25, 26), lorsqu'il est en position éclipsée sur le sommet du conteneur (9), son extrémité arrière portant la barre de manutention (15).

9. Conteneur suivant l'une quelconque des revendications 1 à 3, caractérisé en ce que le support amovible est constitué par deux patins de coulissement (31) mobiles, chacun, dans l'un deux montants verticaux (16) de la niche avant (12), ces deux patins (31) étant reliés par la barre horizontale d'accrochage (15) avec laquelle ils constituent un chariot mobile verticalement entre deux glissières (32) qui équipent des montants (16) bordant la niche (12).

10. Conteneur suivant la revendication 9, caractérisé en ce que le chariot coulissant (15, 31) peut s'abaisser jusqu'à une position basse (34) où la barre d'accrochage (15) se trouve située à proximité d'une niche inférieure horizontale (10) du conteneur (9).

11. Conteneur suivant l'une quelconque des revendications précédentes, caractérisé en ce que les moyens de verrouillage éclipsables sont constitués par des broches amovibles (22) qu'on engage dans des logements situés en regard sur des montants verticaux (26) bordant la niche et sur les côtés verticaux du support amovible, chariot (31, 15, 31), cadre basculant (25, 15, 25, 26) ou cadre démontable (18).

## Patentansprüche

1. Insgesamt quaderförmiger Container mit einer vorderen Tafel (13), in der eine vertikal angeordnete Nische (12) hohl ausgearbeitet ist und die in der Nische mit einer Quer-Mitnehmerstange (15) versehen ist, welche ausgelegt ist, den Haken (4) eines Kipparms (3, 5) aufzunehmen, mit dem ein Transport- und Beförderungsfahrzeug (1) ausgerüstet ist, dadurch gekennzeichnet, daß die vordere Tafel in der vertikalen Nische eine Klappe (35) aufweist, die in dem Teil hinter der Quer-Mitnehmerstange (15) gelegen ist, welche mit einer lösbaren Stütze als einem versenkbaren Verriegelungsmittel (22) einstückig ist, das wahlweise das Verriegeln in der Nische in einer Nennlage zuläßt, in der die Quer-Mitnehmerstange Fördervorgänge zuläßt, oder das Entriegeln, um die lösbare Stütze freizusetzen und die Klappe vollständig zu lösen.

2. Container nach Anspruch 1, dadurch gekennzeichnet, daß die Klappe (35) die Klappe einer Zugangsöffnung ist.

3. Container nach Anspruch 1 oder 2, dadurch gekennzeichnet, daß die Nische (12) zwischen zwei starren Vertikalsäulen (16) angeordnet ist, an denen das versenkbare Verriegelungsmittel die lösbare Stütze der Stange (15) zu verriegeln gestattet.

4. Container nach einem der Ansprüche 1 bis 3, dadurch gekennzeichnet, daß die lösbare Stütze gebildet ist durch einen im wesentlichen rechtwinkligen vertikalen Rahmen (18), der an der Stelle von deren horizontaler Mittellinie mit der Mitnehmerstange (15) einstückig ist, während das versenkbare Verriegelungsmittel (22) an der Außenseite seiner beiden Seitenwände (19) eine Ruhestellung bei den beiden vertikalen Säulen (16) des Containers (9) sicherstellt, zwischen denen der Rahmen (18) einsetzbar ist.

5. Container nach Anspruch 4, dadurch gekennzeichnet, daß der vertikale Rahmen (18) eine horizontale Stützplatte (23) trägt, die ausgelegt ist, sich gegen eine die Nische an einem oberen Ende derselben begrenzende Querstütze (17) abzustützen.

6. Container nach einem der Ansprüche 1 bis 3, dadurch gekennzeichnet, daß die lösbare Stütze gebildet ist durch einen im wesentlichen rechtwinkligen Kipprahmen (25, 15, 25), dessen eine Seite durch die horizontale Mitnehmerstange (15) gebildet ist, während die gegenüberliegende Seite eine mit der oberen horizontalen Vorderkante (27) des Containers (9) einstückige Schwenkachse (26) bildet.

7. Container nach Anspruch 5, dadurch gekennzeichnet, daß der Kipprahmen (25, 15, 25, 26) mit einem elastischen Rückholmittel versehen ist, das dazu tendiert, in die oberste Lage zurückzukehren, horizontal über der oberen Tafel des Containers aufgelegt, wobei die Mitnehmerstange (15) an dem vorderen Ende des Rahmens gelegen ist.

8. Container nach Anspruch 6 oder 7, dadurch gekennzeichnet, daß der obere vordere Teil des Containers zwei hohle Nischen (30, 29) zur Aufnahme des Kipp-Mitnehmerrahmens (25, 15, 25, 26) aufweist, nämlich:
eine erste Nische (30) an dem oberen Teil der vertikalen vorderen Tafel (13) über der vertikalen Nische (12) zur Aufnahme de Rahmens (25,15,25,

26), wenn dieser sich in seiner vertikalen Förderlage befindet, wobei seine Mitnehmerstange (15) unten ist,

eine zweite Nische (29), die an dem Vorderteil der horizontalen oberen Tafel ausgearbeitet ist zur Aufnahme des Kipprahmens (25, 15, 25, 26), wenn dieser sich in seiner unter die Höhe des Containers (9) eingesenkten Lage befindet und sein vorderes Ende die Mitnahmestange (15) trägt.

9. Container nach einem der Ansprüche 1 bis 3, dadurch gekennzeichnet, daß die lösbare Stütze gebildet ist durch zwei Gleitkufen (31), von denen jeweils eine in einer von zwei vertikalen Säulen (16) der vorderen Nische (12) bewegbar ist, wobei die zwei Kufen (31) durch die horizontale Mitnehmerstange (15) verbunden sind, mit der sie einen vertikal bewegbaren Schlitten zwischen zwei Gleitschienen (32) bilden, mit denen die die Nische (12) begrenzenden Säulen (16) ausgerüstet sind.

10. Container nach Anspruch 9, dadurch gekennzeichnet, daß der Gleitschlitten (15, 31) sich bis zu einer unteren Lage (34) absenken kann, in der die Mitnehmerstange (15) sich in der Nähe einer unteren horizontalen Nische (10) des Containers (9) befindet.

11. Container nach einem der vorangehenden Ansprüche, dadurch gekennzeichnet, daß das versenkbare Verriegelungsmittel gebildet ist durch entfernbare Stecker (22), die in Aufnahmen eingreifen, die den die Nische begrenzenden vertikalen Säulen (26) gegenüber gelegen sind und an den vertikalen Seiten der lösbaren Stütze, des Schlittens (31, 15, 31), des Kipprahmens (25, 15, 25, 26) oder des abnehmbaren Rahmens (18).

## Claims

1. A generally parallelepipedal container (9) comprising a front panel (13) in which a vertical recess (12) is hollowed out, which recess contains a transverse hooking bar (15) adapted to receive the hook (4) of a tipping hoist (3, 5) with which a transportation and handling vehicle (1) is equipped, characterized in that the front panel comprises in the vertical recess a door (35) located partly behind this transverse hooking bar (15), the latter being fixed to a removable support which can be optionally locked, by removable locking means (22), in the recess in a defined position in which the transverse hooking bar enables handling operations, or unlocked for displacing the removable support so as to uncover the said door completely.

2. A container according to Claim 1, characterized in that the door (35) is the door of an access opening.

3. A container according to Claim 1 or Claim 2, characterized in that the recess (12) is disposed between two rigid vertical uprights (16) on which the removable support for the bar (15) can be locked by the removable locking means.

4. A container according to any one of Claims 1 to 3, characterized in that the removable support consists of a substantially rectangular vertical frame (18) which, where its horizontal mid-line is located, is fixed to the hooking bar (15), whilst on the outside of its two vertical sides (19) the removable locking means (22) allow its immobilization on the two vertical uprights (16) of the container (9) between which the frame (18) may be mounted.

5. A container according to Claim 4, characterized in that the vertical frame (18) comprises a horizontal bearing plate (23) which can come to bear against a cross bar (17) bordering the recess (12) at the upper end of the latter.

6. A container according to any one of Claims 1 to 3, characterized in that the removable support consists of a substantially rectangular pivoting frame (25, 15, 25) one of the sides of which is constituted by the horizontal hooking bar (15) whereas the opposite side forms an axle for pivoting (26) fixed to the horizontal upper front edge (27) of the container (9).

7. A container according to Claim 6, characterized in that the pivoting frame (25, 15, 25, 26) is provided with elastic return means which tend to return it into an upper position horizontally folded back on the top panel of the container, the hooking bar (15) then being situated at the rear end of the frame.

8. A container according to Claim 6 or Claim 7, characterized in that the upper front part of the container comprises two hollow recesses (30, 29) to receive the pivoting frame (25, 15, 25, 26) namely:
-a first recess (30) in the upper part of the vertical front panel (13), above the vertical recess (12), to receive the pivoting frame (25, 15, 25, 26) when it is in the vertical, handling position with its hooking bar (15) located at the bottom, and
-a second recess (29) forming a hollow at the front of the horizontal top panel to receive the pivoting frame (25, 15, 25, 26) when it is in the retracted position on the top of the container (9) with its handling bar (15) at its rear end.

9. A container according to any one of Claims 1 to 3, characterized in that the removable support consists of two movable sliding runners (31) each of which can move in one of the two vertical uprights (16) of the front recess (12), these two runners (31) being connected by the horizontal hooking bar (15) with which they form a carriage which can move vertically between slide guides (32) provided on the vertical uprights (16) bordering the recess (12).

10. A container according to Claim 9, characterized in that the sliding carriage (15, 31) may be lowered until it reaches a bottom position (34) in which the hooking bar (15) is situated near a lower horizontal recess (10) in the container (9).

11. A container according to any one of the preceding Claims, characterized in that the removable locking means consist of removable pins (22) which engage in facing housings on vertical uprights (16) bordering the recess and on the vertical sides of the removable support, carriage (31,15,31), pivoting frame (25,15,25,26) or removable frame (18).
